# EUROPÄISCHE PATENTSCHRIFT

(11) **EP 1 046 420 B1**
(45) Veröffentlichungstag und Bekanntmachung des Hinweises auf die Patenterteilung: **18.08.2004**
(21) Anmeldenummer: 00890112.6
(22) Anmeldetag: 10.04.2000
(51) Int. Cl.: B01F 5/08, F23K 5/08, B05B 1/16, B01F 5/06, F02M 27/04

(54) **Aufbereiter für Flüssigkeiten**
Conditioning device for liquids
Dispositif pour le traitement de liquides

(30) Priorität: 08.04.1999 AT 62699
(43) Veröffentlichungstag der Anmeldung: 25.10.2000
(73) Patentinhaber: Magnafluid Strömungstechnik GmbH, 2630 Ternitz (AT)
(72) Erfinder: Münzing, Johanna, 2640 Enzenreith (AT); Stefan, Robert, 2680 Semmering Nr. 90 (AT)
(74) Vertreter: Matschnig, Franz, Dipl.-Ing.

(56) Entgegenhaltungen:
- EP-A- 0 277 112
- CH-A- 366 518
- DE-A- 2 046 326
- DE-C- 417 040
- FR-A- 2 693 662

## Beschreibung

Die Erfindung bezieht sich auf einen Aufbereiter für Flüssigkeiten, insbesondere fluide Brennstoffe.

Aus der US 4 611 615A ist ein rohrförmiger Aufbereiter für die Behandlung von flüssigen Erdölprodukten bekannt geworden, der insbesondere dazu dienen soll, Paraffin- und andere Ablagerungen an Rohrwandungen zu vermeiden. Aus diesem Dokument geht die Verwendung von Dauermagneten im Zusammenhang mit verwirbelten Flüssigkeitsbereichen als bekannt hervor.

Ein weiterer Aufbereiter geht aus der EP 0 277 112 A3 hervor und stellt dahingehend eine Verbesserung dar, als der darin beschriebene bewegliche Magneteinsatz eine Anpassung an unterschiedliche Durchflußmengen ermöglicht und sowohl bei sehr geringen als auch bei größeren Durchflußmengen die Resultate liefert.

Die CH 366 518 zeigt eine Homogenisierungsvorrichtung bestehend aus einem hohl ausgebildeten Außenkörper, in dem ein Innenkörper gelagert ist Diese beiden Körper weisen zwei ineinanderliegende konische Arbeitsflächen auf, die im Ruhezustand, wenn das zu homogenisierende Medium auf den Innenkörper keinen Druck ausübt, eine ringförmige Passieröffnung bilden. Mit dieser Vorrichtung ist allerdings eine Anpassung an verschiedene Durchflussmengen nicht optimal möglich.

Eine Aufgabe der Erfindung liegt darin, einen Aufbereiter der eingangs genannten Art für unterschiedlichste Flüssigkeiten konstruktiv derart zu gestalten, das einerseits eine Anpassung an unterschiedliche Durchflußmengen möglich ist, und andererseits eine intensive Verwirbelung der Flüssigkeit erfolgt, um damit eine im Vergleich zu bekannten Aufbereitern gesteigerte Aufbereitungsrate zu erreichen.

Diese Aufgabe wird von einem Aufbereiter gemäß Anspruch 1 gelöst.

Die Erfindung schafft also einen Aufbereiter der mehrere parallele Durchflußkammern aufweist und, bei dem Einsätze in einer Durchflußkammer entsprechend dem Strömungsdruck der Flüssigkeit von den zugeordneten Dichtschultern abgehoben werden, wodurch sich Durchlaßquerschnitte für die Flüssigkeit bilden. Beim Durchströmen der Flüssigkeit zwischen den Dichtflächen der Einsätze und den jeweiligen Dichtschultern wird die Flüssigkeit in den Vertiefungen der Dichtflächen intensiv verwirbelt. Die dadurch erfolgende Aufbereitung der Flüssigkeit führt beispielsweise bei Treibstoffen zu einem geringeren Verbrauch sowie zu einer Verringerung der Summe schädlicher Abgase von Motoren.

Bei einer zweckmäßigen Ausführungsform der Erfindung sind die Vertiefungen in Form von einer oder mehreren Nuten ausgebildet, wobei die Nuten im wesentlichen ringförmig ausgebildet sind, und die Nuten im wesentlichen halbkreisförmige Querschnitte aufweisen.

Um eine starke Verwirbelung zu erzielen, erweist es sich weiters als vorteilhaft, wenn jeder Einsatz in einem seiner Dichtfläche abgewandten Bereich eine Anschlagfläche aufweist, jeder Anschlagfläche eine in Strömungsrichtung angeordnete Anschlagschulter zugeordnet ist, welche eine Abhebbewegung der Einsätze von den Dichtschulternin Folge des Strömungsdruckes begrenzen, in jeder Anschlagfläche Kanäle vorgesehen sind, und bei einem Abheben der Einsätze die zwischen den Dichtschultern und den Anschlagschultern durchströmende Flüssigkeit im wesentlichen durch die Kanäle fließt.

Dabei handelt es sich günstigerweise um im wesentlichen radial verlaufende Kanäle.

Eine vorteilhafte Ausführungsform des Aufbereiters ist dadurch gekennzeichnet, daß die Kanäle in mehrere Wirbelkammern unterteilt sind, wobei die Wirbelkammern mittels im wesentlichen senkrecht zur Kanalwandung angeordneter Stege voneinander getrennt sind.

Zur Erzielung einer hohen Verwirbelungsgeschwindigkeit sind die Stege zwischen den Wirbelkammern wechselseitig abgeschrägt, sodaß sich keilförmige, versetzte Durchlässe für die Flüssigkeit ergeben.

Um die Konstruktion und Fertigung eines erfindungsgemäßen Aufbereiters möglichst einfach zu halten, erweist es sich als vorteilhaft, wenn die Dicht- und Anschlagschultern als voneinander abgewandte Flächen einer Lochscheibe ausgebildet sind.

Bei einer zweckmäßigen Ausführungsform sind die Lochscheiben mittels Zwischenelementen zueinander auf Abstand gehalten.

Um ein Umströmen der Einsätze in der Durchflußkammer zu ermöglichen, ist es günstig, wenn jeder Einsatz in einem gegen die Strömungsrichtung in eine erste Lochscheibe ragenden Bereich Einströmöffnungen, in einem in Strömungsrichtung in eine zweite Lochscheibe ragenden Bereich Ausströmöffnungen, sowie in einem dazwischenliegenden mittleren Bereich Überströmöffnungen aufweist, wobei die Öffnungen als im wesentlichen in Strömungsrichtung verlaufende Nuten mit halbkreisförmigem Querschnitt ausgebildet sind.

Vorteilhafterweise sind die Öffnungen als im wesentlichen in Strömungsrichtung verlaufende Nuten mit halbkreisförmigem Querschnitt ausgebildet und gleichmäßig verteilt entlang der Ränder eines Einsatzes angeordnet.

Bei einer einsatzerprobten Ausführungsform der Erfindung sind die Einsätze im wesentlichen scheibenförmig ausgebildet und weisen sowohl in einem in als auch in einem gegen die Strömungsrichtung liegenden Bereich Ausnehmungen zum Aufnehmen von Endbereichen von Druckfedern auf.

Als günstig erweist es sich, wenn in einem Einlaßbereich der Durchflußkammer eine erste Lochscheibe mittels eines Dichtungs- und Dämpfungsringes gegen einen inneren Rand der Durchflußkammer, und in einem Auslaßbereich der Durchflußkammer eine zweite Lochscheibe mittels eines Dichtungs- und Dämpfungsringes gegen die zumindest eine Ableitungsscheibe abgestützt ist. Auf diese Weise können Fahrzeugerschütterungen abgefangen werden, sodaß eine von diesen nicht gestörte Flüssigkeitsbewegung möglich ist.

Eine weitere Möglichkeit zur Aufbereitung von Flüssigkeiten ergibt sich, wenn die Lochscheibe aus elektrisch leitfähigem Material gebildet sind, wobei sich das elektrochemische Potential der Lochscheiben untereinander bzw. gegenüber anderen elektrisch leitfähigen Teilen innerhalb der Durchflußkammer unterscheidet.

Außerdem kann von Vorteil sein, wenn die Einsätze aus elektrisch leitfähigem Material gebildet sind, wobei sich das elektrochemische Potential der Einsätze untereinander bzw. gegenüber anderen elektrisch leitfähigen Teilen innerhalb der Durchflußkammer unterscheidet.

Von besonderem Vorteil in Hinblick auf eine zusätzliche Beeinflussung von Flüssigkeiten ist es, wenn die Lochscheiben und/oder die Einsätze als Magnete ausgebildet sind.

Bei einer bevorzugten, einfach herstellbaren Ausführungsform weist die Durchflußkammer Kreisquerschnitt auf und die Einsätze sind im wesentlichen rotationssymmetrisch ausgebildet.

Um eine permanente Umwälzung der Flüssigkeit zu ermöglichen, ist zwischen einem Auslaßund einem Einlaßbereich der Durchflußkammern ein Rückflußbypass vorgesehen, wobei der Rückflußbypass einen Überströmkanal sowie einen Rückströmkanal aufweist, und in dem Bypass eine Pumpe vorgesehen ist. Über diesen Rückflußbypass wird ein gewisser Anteil von bereits aufbereiteter Flüssigkeit wieder mit neu in den Aufbereiter einströmender Flüssigkeit vermengt und nochmals durch die Durchflußkammern geleitet, was den Aufbereitungsgrad der Flüssigkeit erhöht. Mittels der Pumpe, welche beispielsweise hinsichtlich ihrer Drehzahl regelbar ist, kann dabei eine flexible Anpassung an die jeweilige Flüssigkeitsmenge erfolgen. Weiters kann die Strömungsgeschwindigkeit der Flüssigkeit in den Durchflußkammern variiert werden.

In Abhängigkeit von dem jeweiligen Einsatzgebiet des Aufbereiters können mehrere Durchflußkammern über einen Verteilerkanal mit einem gemeinsamen Einlaßkanal verbunden sein, es kann aber auch von Vorteil sein, wenn mehrere Durchflußkammern jeweils gesonderte Einlässe aufweisen. Ebenso können mehrere Durchflußkammern über einen Sammelkanal mit einem gemeinsamen Auslaß verbunden sein, oder mehrere Durchflußkammern jeweils gesonderte Auslässe aufweisen. Bei Verwendung eines Aufbereiters mit beispielsweise gesonderten Einlässen und gesonderten Auslässen für jede Durchflußkammer kann etwa jeder Zylinder eines Motors einzeln und entsprechend der jeweils benötigten Einspritzmenge beschickt werden.

Die Erfindung sowie vorteilhafte Ausführungsformen davon werden im folgenden anhand der Zeichnung näher erläutert. In dieser zeigen
- Fig. 1: einen Längsschnitt durch einen erfindungsgemäßen Aufbereiter,
- Fig. 2: einen Querschnitt durch einen Aufbereiter nach Fig. 1,
- Fig. 3: einen detaillierten Schnitt durch eine Durchflußkammer,
- Fig. 4: einen Schnitt durch einen der Strömungsrichtung abgewandten Bereich eines Einsatzes,
- Fig. 5: eine Draufsicht auf einen der Strömungsrichtung abgewandten Bereich eines Einsatzes,
- Fig. 6: einen Schnitt durch einen der Strömungsrichtung zugewandten Bereich eines Einsatzes,
- Fig. 7: eine Draufsicht auf einen der Strömungsrichtung zugewandten Bereich eines Einsatzes,
- Fig. 8: eine Detailansicht eines in einer Anschlagfläche eines Einsatzes verlaufenden Kanals,
- Fig. 9: einen Längsschnitt durch eine weitere Ausführungsform eines erfindungsgemäßen Aufbereiters, und
- Fig. 10: einen Querschnitt eines Aufbereiters nach Fig. 9.

Die in Fig. 1 und Fig. 2 dargestellte Ausführungsform der Erfindung besitzt ein Gehäuse 2, welches mittels mehrerer Schrauben 4 und Dichtringe 6 mit einem Deckel 1 verbunden ist. Das Gehäuse 2 weist Befestigungslöcher 5 auf, welche zur Montage des Aufbereiters an beispielsweise einer Treibstoffleitung dienen. Über einen Einlaßkanal 10 strömt Flüssigkeit in Richtung des Pfeiles EF in den Aufbereiter ein und wird über einen Verteilerkanal 11 zu den Durchflußkammern 3 transportiert. Der dargestellte Aufbereiter weist vier dieser Durchflußkammern 3 auf. Bei einer bevorzugten Ausführungsform eines erfindungsgemäßen Aufbereiters sind die Durchflußkammern 3 im wesentlichen zylinderförmig ausgebildet. Nach dem Durchströmen der Durchflußkammern 3, in welchen die Aufbereitung der Flüssigkeit stattfinder, strömt diese über einen Auslaßkanal 7, welcher im Deckel 1 angeordnet ist, in Richtung des Pfeiles AF, wieder aus dem Aufbereiter heraus und wird zu einem Verbraucher, z. B. einem Motor, verbracht.

Ein Teil der in den Durchflußkammem 3 aufbereiteten Flüssigkeit fließt über einen Rückflußbypass, welcher aus einem Überströmkanal 8 und einem Rücklaufkanal 9 besteht, zurück in den Einlaßkanal 10, wo die aufbereitete Flüssigkeit sich mit frisch einströmender Flüssigkeit vermengt und anschließend wieder in die Durchflußkammern 3 einströmt. Zur besseren Förderung der rückströmenden Flüssigkeit ist in dem Rückflußbypass eine Pumpe 13 vorgesehen. Die Pumpe 13 ist mittels eines Dichtungsringes 12 gegen eine Innenwandung des Rückflußbypasses abgedichtet und wird über eine Stromzuführung 14 mit elektrischer Energie versorgt. Mit diesem Rückflußbypass kann erreicht werden, daß sich die Flüssigkeit im Aufbereiter in permanenter Umwälzung befindet, was die Verweildauer der Flüssigkeit im Aufbereiter beträchtlich erhöht und somit zu einer wesentlich intensiveren Aufbereitung führt. Die Pumpe 13 ist hinsichtlich ihrer Drehzahl regelbar, um eine flexible Anpassung an die Flüssigkeitsmenge und die jeweils erforderliche Strömungsgeschwindigkeit zu ermöglichen.

Die Fig. 3 zeigt einen detaillierten Schnitt durch eine im wesentlichen zylinderförmige Durchflußkammer 3. In dieser Durchflußkammer 3 sind zwei Einsätze 20a, 20b angeordnet, welche mit Dichtflächen B auf Dichtschultern 29a, 29b aufliegen. Die Dichtschultern 29a, 29b befinden sich dabei an einer der Strömungsrichtung abgewandten Fläche von Lochscheiben 16a, 16b. An einer der Strömungsrichtung zugewandten Fläche weisen die Lochscheiben 16b, 16c Anschlagschultern 30a, 30b auf, die eine Abhebbewegung der Einsätze 20a, 20b von den Dichtschultern 29a, 29b infolge des Strömungsdruckes begrenzen.

Die Lochscheiben 16a - 16c sind zueinander mittels Zwischenelementen 17a, 17b auf Distanz gehalten, wobei diese Zwischenelemente 17a, 17b aus Kunststoff oder aus einem nicht ferromagnetischen Material hergestellt sein können. In einem dem Einlaßkanal 10 zugewandten Bereich ist die Lochscheibe 16a mittels eines Dichtungs- und Dämpfungsringes 15a gegen einen inneren Rand der Durchflußkammer 3 abgestützt. In einem Auslaßbereich der Durchflußkammer 3 ist eine Ableitungsscheibe 18 mit Ableitungskanälen 32 vorgesehen. Die Lochscheibe 16c und die Ableitungsscheibe 18 sind mittels eines Dichtungs- und Dämpfungsringes 15b gegeneinander abgestützt.

Die Einsätze 20a, 20b sind gegen die Strömungsrichtung mit der Kraft von Federn 19a, 19b sowie - je nach gewählter Einbauorientierung des Aufbereiters - zusätzlich noch mit ihrem Eigengewicht beaufschlagt. Die Einsätze weisen dazu, wie aus Fig. 4 - Fig. 7 ersichtlich, Ausnehmungen 25a, 25b zur Aufnahme der Endbereiche der Federn 19a, 19b auf. Ein Endbereich der Feder 19b ist in einer entsprechenden Ausnehmung in der Ableitungsscheibe 18 aufgenommen.

Die Einsätze 20a, 20b sind im wesentlichen rotationssymmetrische Scheiben, welche in einem mittleren Bereich entlang ihrer Rotationsachse einen Durchmesser entsprechend dem Innendurchmesser der Zwischenelemente 17a, 17b aufweisen. In einem der Strömungsrichtung zugewandten bzw. abgewandten Bereich der Einsätze 20a, 20b weisen sie einen geringeren, dem Innendurchmesser der Lochscheiben 16a - 16c angepaßten Durchmesser auf. Die Durchmesser in diesen drei Bereichen sind dabei so bemessen, daß die Einsätze 20a, 20b zwar möglichst dichtend an den Zwischenelementen 17a, 17b bzw. an den Lochscheiben 16a - 16c anliegen, eine reibungsfreie Bewegung der Einsätze 20a, 20b in Strömungsrichtung allerdings gewährleistet ist.

An dieser Stelle soll angemerkt werden, daß die hier dargestellte Beschreibung an eine Ausführungsform der Erfindung angelehnt ist, bei der die zylinderförmigen Durchflußkammern 3 Kreisquerschnitt aufweisen. Allerdings können bei anderen zweckmäßigen Ausführungsformen auch Durchflußkammern 3 mit anderen Querschnitten, etwa quadratischen oder rechteckigen, versehen sein, was naturgemäß eine dementsprechende Anpassung der Form der Einsätze 20a, 20b, der Lochscheiben 16a - 16c, der Zwischenelemente 17a, 17b, der Dämpfungs- und Dichtungsringe 15a, 15b sowie der Ableitungsscheibe 18 notwendig macht.

Die über einen Einlaßkanal 10 in eine Durchflußkammer 3 einströmende Flüssigkeit hebt die Einsätze 20a, 20b entsprechend dem Strömungsdruck gegen die Kraft der Federn 19a, 19b bzw. gegen das Eigengewicht der Einsätze von den zugeordneten Dichtschultern 29a, 29b ab. Die Flüssigkeit strömt über in Strömungsrichtung verlaufende Einströmöffnungen 27, welche vorzugsweise als Nuten mit halbkreisförmigem Querschnitt ausgebildet sind, zwischen die Dichtschultern 29a, 29b sowie die damit zusammenwirkenden Dichtflächen B der Einsätze 20a, 20b. Die Einströmöffnungen 27 sind dabei in einem zwischen die Lochscheiben 16a, 16b ragenden Bereich der Einsätze 20a, 20b, gleichmäßig entlang eines Randes der Einsätze 20a, 20b, angeordnet.

Wie aus Fig. 6 und Fig. 7 erkennbar, weisen die Einsätze 20a, 20b in den Dichtflächen B Vertiefungen auf, welche bei einer beispielhaften Ausführungsform als ringförmige Nuten 23 mit Halbkreisquerschnitt ausgebildet sind. Durch das Hindurchströmen der Flüssigkeit zwischen den Dichtschulter 29a, 29b und den Dichtflächen B kommt es zu einer starken Verwirbelung der Flüssigkeit in den Nuten 23, was einen starken Aufbereitungseffekt der Flüssigkeit zur Folge hat.

Am Rand der Einsätze 20a, 20b, in deren mittleren Bereich, sind gleichmäßig, unmittelbar angrenzend an die Zwischenelemente 17a, 17b in Strömungsrichtung verlaufende Überströmöffnungen 24, welche als Nuten mit Halbkreisquerschnitt ausgebildet sind, vorgesehen. Über diese aus den Fig. 4 - Fig. 7 erkennbaren Überströmöffnungen 24 gelangt die Flüssigkeit in den der Strömungsrichtung abgewandten Bereich der Einsätze 20a, 20b. Die Einsätze 20a, 20b sind dabei vom Druck der Flüssigkeit im wesentlichen gegen die Anschlagschultern 30a, 30b gedrückt. Die Flüssigkeit strömt über radial verlaufende Kanäle 28 an einer der Strömungsrichtung abgewandten Anschlagfläche A vom Außenrand der Einsätze 20a, 20b radial nach innen, und von dort über Ausströmöffnungen 31 zwischen der Lochscheibe 16b, 16c und dem jeweiligen Einsatz 20a, 20b heraus, in eine von jeweils zwei Einsätzen 20a, 20b bzw. einem Einsatz 20b und der Ableitungsscheibe 18 gebildete Verteilerkammer 26. Die Ausströmöffnungen 31 sind dabei in der Regel wiederum als in Strömungsrichtung verlaufende Nuten mit Halbkreisquerschnitt ausgebildet. Bei einer praxiserprobten Ausführungsform der Erfindung ist jedem Kanal 28 eine Überströmöffnung 24 zugeordnet.

Wie aus Fig. 8 ersichtlich, sind die in der Anschlagfläche A verlaufenden Kanäle 28 dabei mittels Stegen 22 in Wirbelkammern 21 unterteilt. Bei einer vorteilhaften Ausführungsform sind die Stege 22 wechselseitig abgeschrägt, sodaß sich keilförmige, versetzte Durchlässe für die Flüssigkeit ergeben. Auch andere Ausführungsformen sind denkbar, wie beispielsweise eine Stufenform der Stege 22. Durch die versetzten Durchlässe wird die durchströmende Flüssigkeit weiter stark verwirbelt und damit aufbereitet.

Nachdem die Flüssigkeit den letzten Einsatz 20b umströmt hat, gelangt sie aus der Verteilerkammer 26 über die Ableitungskanäle 32 in der Ableitungsscheibe 18 aus der Durchflußkammer 3 heraus. Von dort fließt ein Teil der in der Durchflußkammer 3 aufbereiteten Flüssigkeit über einen Auslaßkanal 7 zu einem Verbraucher, ein anderer Teil der aufbereiteten Flüssigkeit wird über den Rückflußbypass zurück in den Einlaßkanal 10 geleitete, wo er sich mit frisch einströmender Flüssigkeit vermengt und sodann wieder durch die Durchflußkammem 3 strömt. Dieses mehrmalige Durchströmen von bereits aufbereiteter Flüssigkeit durch die Durchflußkammern 3 verstärkt bekanntermaßen den erzielbaren Aufbereitungseffekt.

Der beschriebene Aufbau der Durchflußkammern 3 mit Lochscheiben 16a - 16c sowie Zwischenelementen 17a, 17b, welche die Lochscheiben 16a - 16c zueinander auf Distanz halten, kann auch dahingehend abgeändert sein, daß die Lochscheiben 16a - 16c mit dem Gehäuse 2 fest verbunden sind. Eine Verwendung von Zwischenelementen 17a, 17b ist dann nicht mehr notwendig, allerdings ist ein einfaches Einsetzen der Einsätze 20a, 20b in die Durchflußkammem 3 beim Zusammenbau des Aufbereiters nicht mehr möglich. Um die Einsätze 20a, 20b in die Durchflußkammern 3 einsetzen zu können, ist in diesem Falle ein zweiteiliges Gehäuse 2 notwendig.

Um den Aufbereitungsgrad für bestimmte Flüssigkeiten, wie etwa Kraftstoffe, noch zu verbessern, erweist es sich als zweckmäßig, wenn die Flüssigkeit zusätzlich noch eine magnetische Aufbereitung erfährt. Dazu können die Einsätze 20a, 20b und/oder die Lochscheiben 16a - 16c als Magnete ausgebildet sein. Die stark verwirbelte Flüssigkeit wird bei ihrem Vorbeiströmen an den Magneten in Folge der Lorentz-Kraft magnetisch aufbereitet, wobei diese Aufbereitung aufgrund der starken Verwirbelung über ein breites Geschwindigkeitsspektrum, und somit äußerst effektiv, erfolgt.

Vorzugsweise sind die Magnete als Dauermagnete ausgebildet, da diese keine elektrische Energie verbrauchen. Üblicherweise sind die Magnete dabei axial magnetisiert, wobei gleichnamige Pole einander zugewandt sein können, allerdings kann je nach Anforderung an den Aufbereiter die Magnetisierung auch anders gewählt sein. Falls ein regelbares Magnetfeld notwendig ist, kann auch an die Verwendung von Elektromagneten gedacht sein.

Eine weitere Behandlung der Flüssigkeit auf elektrochemischem Wege ist möglich, wenn ein elektrisches Potentialgefälle in den Durchflußkammern 3 aufgebaut wird, was beispielsweise durch Verwendung von Einsätzen 20a, 20b und/oder Lochscheiben 16a - 16c aus elektrisch leitfähigem Material erreicht werden kann. Dabei ist es von Bedeutung, daß sich die elektrochemischen Potentiale der Einsätze 20a, 20b und/oder Lochscheiben 16a - 16c untereinander bzw. gegenüber anderen elektrisch leitfähigen Teilen in der jeweiligen Durchflußkammer 3 unterscheiden. Abgesehen von dieser passiven Erzeugung eines elektrischen Feldgradienten kann ein solcher auch durch Elektroden in den Durchflußkammern 3 erreicht werden, die an unterschiedliche Potentiale gelegt werden. Dazu können elektrische Zuleitungen zu den Elektroden nach außen vorgesehen sein, welche beispielsweise an eine Batterie gelegt werden.

In Fig. 9 und Fig. 10 ist abschließend ein erfindungsgemäßer Aufbereiter für Flüssigkeiten dargestellt, bei welchem jede der im Gehäuse 2 angeordneten Durchflußkammern 3 über einen gesonderten Einlaß 33 verfügt. Weiters ist ersichtlich, daß jede dieser Durchflußkammern 3 einen eigenen Auslaß 34 aufweist, wobei die verschiedenen Auslässe 34 in einem Deckel 1 des Aufbereiters angeordnet sind. Wie man aus einem Vergleich von Fig.1 mit Fig. 9 erkennen kann, ermöglicht dabei eine Austausch der entsprechenden Deckel auf einfache Weise eine Anpassung des Aufbereiters an die jeweils notwendige Anzahl von Auslässen. Gesonderte Auslässe 34 haben den Vorteil, daß beispielsweise jeder Zylinder eines Motors einzeln und entsprechend der jeweils benötigten Einspritzmenge an Treibstoff beschickbar ist.

Wie beschrieben, sind die Einsätze 20a, 20b mit einer Kraft beaufschlagt, wobei diese Kraft von Federn 19a, 19b und/oder dem Eigengewicht der Einsätze 20a, 20b stammt. Weiters ist es auch noch denkbar, diese Kraft durch eine magnetische Wirkung zwischen den Einsätzen 20a, 20b und beispielsweise den Lochscheiben 16a, 16b aufzubringen.

## Patentansprüche

1. Aufbereiter für Flüssigkeiten, insbesondere fluide Brennstoffe, mit einem Gehäuse (2), welches mehrere Durchflußkammern (3) mit jeweils zumindest einem Durchflußweg für eine Flüssigkeit aufweist, wobei in jeder Durchflußkammer (3) ein oder mehrere bewegliche Einsätze (20a, 20b) vorgesehen sind, jeder Einsatz (20a, 20b) mit einer Dichtfläche (B) auf zumindest einer Dichtschulter (29a, 29b) abstützbar ist, die Einsätze (20a,20b) gegen die Strömungsrichtung mit einer Kraft, z. B. dem Eigengewicht und/oder der Kraft von einer oder mehreren Federn (19a, 19b) beaufschlagt sind, und jeder Einsatz (20a, 20b) in der mit einer zugeordneten Dichtschulter (29a, 29b) zusammenwirkenden Dichtfläche (B) Vertiefungen (23) aufweist, sodass bei einem Abheben der Einsätze (20a, 20b) von den Dichtschultern (29a, 29b) veränderliche Durchlassquerschnitte gebildet werden und die zwischen den Einsätzen (20a,20b) und den Dichtschultern (29a,29b) durchströmende Flüssigkeit in den Vertiefungen (23) verwirbelt wird.

2. Aufbereiter nach Anspruch 1, **dadurch gekennzeichnet, daß** die Vertiefungen (23) in Form von einer oder mehreren, im wesentlichen ringförmigen Nuten ausgebildet sind, welche im wesentlichen halbkreisförmige Querschnitte aufweisen.

3. Aufbereiter nach Anspruch 1 oder 2, **dadurch gekennzeichnet, daß** jeder Einsatz (20a, 20b) in einem seiner Dichtfläche (B) abgewandten Bereich eine Anschlagfläche (A) aufweist, jeder Anschlagfläche (A) eine in Strömungsrichtung angeordnete Anschlagschulter (30a, 30b) zugeordnet ist, welche eine Abhebbewegung der Einsätze (20a, 20b) von den Dichtschultern (29a, 29b) in Folge des Strömungsdruckes begrenzen, in jeder Anschlagfläche (A) Kanäle (28) vorgesehen sind, und bei einem Abheben der Einsätze (20a, 20b) die zwischen den Dichtschultem (29a, 29b) und den Anschlagschultern (30a, 30b) durchströmende Flüssigkeit im wesentlichen durch die Kanäle (28) fließt.

4. Aufbereiter nach Anspruch 3, **gekennzeichnet durch** im wesentlichen radial verlaufende Kanäle (28), welche in mehrere Wirbelkammern (21) unterteilt sind, die mittels im wesentlichen senkrecht zur Kanalwandung angeordneter Stege (22) voneinander getrennt sind, wobei die Stege (22) zwischen den Wirbelkammern (21) wechselseitig abgeschrägt sind, sodaß sich keilförmige, versetzte Durchlässe für die Flüssigkeit ergeben.

5. Aufbereiter nach einem der Ansprüche 1 bis **4, dadurch gekennzeichnet, daß** Dicht- und Anschlagschultern (29a; 29b, 30a; 30b) als voneinander abgewandte Flächen einer Lochscheibe (16a; 16b; 16c) ausgebildet sind.

6. Aufbereiter nach Anspruch 5, **dadurch gekennzeichnet, daß** die Lochscheiben (16a - 16c) mittels Zwischenelementen (17a, 17b) zueinander auf Abstand gehalten sind.

7. Aufbereiter nach einem der Ansprüche 5 bis 6, **dadurch gekennzeichnet, daß** jeder Einsatz (20a, 20b)
x) in einem gegen die Strömungsrichtung in eine erste Lochscheibe (16a, 16b) ragenden Bereich Einströmöffnungen (27),
x) in einem in Strömungsrichtung in eine zweite Lochscheibe (16b; 16c) ragenden Bereich Ausströmöffnungen (31), sowie
x) in einem dazwischenliegenden mittleren Bereich Überströmöffnungen (24) aufweist,
wobei die Öffnungen (24, 27, 31) als im wesentlichen in Strömungsrichtung verlaufende Nuten mit halbkreisförmigem Querschnitt ausgebildet sind.

8. Aufbereiter nach Anspruch 7, **dadurch gekennzeichnet, daß** die Öffnungen (24, 27, 31) gleichmäßig verteilt entlang der Ränder eines Einsatzes (20a, 20b) angeordnet sind.

9. Aufbereiter nach einem der Ansprüche 1 bis 8, **dadurch gekennzeichnet, daß** jeder Einsatz (20a, 20b) im wesentlichen scheibenförmig ausgebildet ist.

10. Aufbereiter nach einem der Ansprüche 1 bis 9, **dadurch gekennzeichnet, daß** jeder Einsatz (20a, 20b) sowohl in einem in als auch in einem gegen die Strömungsrichtung liegenden Bereich Ausnehmungen (25a, 25b) zum Aufnehmen von Endbereichen von Druckfedern (19a, 19b) aufweist.

11. Aufbereiter nach Anspruch 5 oder 6, **dadurch gekennzeichnet, daß** in einem Einlaßbereich der Durchflußkammer (3) eine erste Lochscheibe (16a) mittels eines Dichtungs- und Dämpfungsringes (15a) gegen einen inneren Rand der Durchflußkammer, und in einem Auslaßbereich der Durchflußkammer (3) eine zweite Lochscheibe (16c) mittels eines Dichtungs- und Dämpfungsringes (15b) gegen eine Ableitungsscheibe (18) abgestützt ist.

12. Aufbereiter nach Anspruch einem der Ansprüche 1 bis 11, **dadurch gekennzeichnet, daß** die Lochscheiben (16a - 16c) aus elektrisch leitfähigem Material gebildet sind, wobei sich das elektrochemische Potential der Lochscheiben (16a - 16c) untereinander bzw. gegenüber anderen elektrisch leitfähigen Teilen innerhalb der Durchflußkammer (3) unterscheidet und/oder die Einsätze (20a, 20b) aus elektrisch leitfähigem Material gebildet sind, wobei sich das elektrochemische Potential der Einsätze (20a, 20b) untereinander bzw. gegenüber anderen elektrisch leitfähigen Teilen innerhalb der Durchflußkammer (3) unterscheidet.

13. Aufbereiter nach einem der Ansprüche 1 bis 12, **dadurch gekennzeichnet, daß** jede Lochscheibe (16a - 16c) und/oder jeder Einsatz (20a, 20b) als Magnet ausgebildet ist.

14. Aufbereiter nach einem der Ansprüche 1 bis 13, **dadurch gekennzeichnet, daß** zwischen einem Auslaß- und einem Einlaßbereich der Durchflußkammern (3) ein Rückflußbypass (8, 9) vorgesehen ist.

15. Aufbereiter nach Anspruch 14, **dadurch gekennzeichnet, daß** der Rückflußbypass (8, 9) einen Überströmkanal (8) sowie einen Rückströmkanal (9) aufweist und in dem Bypass (8, 9) eine Pumpe (13) vorgesehen ist.

## Claims

1. A processor for liquids, particularly liquid combustibles, comprising a casing (2) having a plurality of flow chambers (3) of which each has at least one flow path for a liquid, each of said flow chambers (3) being provided with one or more movable inserts (20a, 20b), each of which can be supported by a seal face (B) on at least one sealing shoulder (29a, 29b), which inserts (20a, 20b) are subjected to the action of a force acting against the direction of flow, *eg,* their own weight and/or the force of one or more springs (19a, 19b), and each of said inserts (20a, 20b) exhibits recesses (23) in said seal face (B) cooperating with an assigned sealing shoulder (29a, 29b) so that variable flow regions are formed when said inserts (20a, 20b) are lifted from said sealing shoulders (29a, 29b) and the liquid flowing through between said inserts (20a, 20b) and said sealing shoulders (29a, 29b) is subjected to vorticity in said recesses (23).

2. A processor as defined in claim 1, **characterized in that** said recesses (23) are in the form of one or more substantially annular notches of substantially semicircular cross-section.

3. A processor as defined in claim 1 or claim 2, **characterized in that** each of said inserts (20a, 20b) exhibits a stop limit surface (A) in a region that is remote from its seal face (B), that to each stop limit surface (A) there is assigned a stop limit shoulder (30a, 30b) disposed in the direction of flow to have a delimiting effect on the amount of lift of said inserts (20a, 20b) from said sealing shoulders (29a, 29b) caused by the head of liquid, that channels (28) are provided in each of said stop limit surfaces (A), and that when said inserts (20a, 20b) are lifted, the liquid flowing through the space between said sealing shoulders (29a, 29b) and said stop limit shoulders (30a, 30b) flows substantially through said channels (28).

4. A processor as defined in claim 3, **characterized by** substantially radially extending channels (28), which are subdivided into a number of turbulence chambers (21) separated from each other by means of fins (22) disposed substantially normal to the wall of said channels, which fins (22) disposed between said turbulence chambers (21) are reciprocally bevelled so that wedge-shaped, staggered passages for the liquid are formed.

5. A processor as defined in any one of claims 1 to 4, **characterized in that** said sealing and stop limit shoulders (29a; 29b, 30a; 30b) are in the form the surfaces of a perforated disk (16a; 16b; 16c) that face away from each other.

6. A processor as defined in claim 5, **characterized in that** said perforated disks (5) are spaced apart by means of intermediate elements (17a, 17b).

7. A processor as defined in any one of claims 5 to 6, **characterized in that** each insert (20a, 20b) has
x) inflow openings (27) over a region extending in a counter-flow direction into a first perforated disk (16a, 16b),
x) outflow openings (31) over a region extending in the direction of flow into a second perforated disk (16b; 16c), and
x) overflow openings (24) in an interposed central region,
which openings (24, 27, 31) are in the form of notches of semicircular cross-section extending substantially in the direction of flow.

8. A processor as defined in claim 7, **characterized in that** said openings (24, 27, 31) are uniformly distributed along the edges of an insert (20a, 20b).

9. A processor as defined in any one of claims 1 to 8, **characterized in that** each insert (20a, 20b) is substantially disk-shaped.

10. A processor as defined in any one of claims 1 to 9, **characterized in that** each of said inserts (20a, 20b) has recesses (25a, 25b) both in regions thereof extending in the direction of flow and in regions extending contrary to the direction of flow, for the purpose of accommodating end regions of compression springs (19a, 19b).

11. A processor as defined in claim 5 or claim 6, **characterized in that** in an inlet region of said flow chamber (3) a first perforated disk (16a) is braced by means of a sealing and damping ring (15a) against an inner edge of the flow chamber, and in an outlet region of said flow chamber (3) a second perforated disk (16c) is braced by means of a sealing and damping ring (15b) against a leakage disk (18).

12. A processor as defined in any one of claims 1 to 11, **characterized in that** said perforated disks (16a to 16c) are of electrically conductive material, and the electrochemical potential of said perforated disks (16a to 16c) relative to each other differs from that relative to other electrically conductive parts within the flow chamber (3) and/or said inserts (20a, 20b) are of electrically conductive material, and the electrochemical potential of said inserts (20a, 20b) relative to each other differs from that relative to other electrically conductive parts within the flow chamber (3).

13. A processor as defined in any one of claims 1 to 12, **characterized in that** each of said perforated disks (16a to 16c) and/or each of said inserts (20a, 20b) is in the form of a magnet.

14. A processor as defined in any one of claims 1 to 13, **characterized in that** a backflow by-pass (8, 9) is provided between an outlet region and an inlet region of said flow chambers (3).

15. A processor as defined in claim 14, **characterized in that** said backflow by-pass (8, 9) has an overflow channel (8) and a backflow channel (9), and a pump (13) is provided in said by-pass (8.9).

## Revendications

1. Dispositif de traitement de liquides, notamment de combustibles fluides, comprenant un carter (2) présentant plusieurs chambres de passage (3) avec respectivement au moins un chemin de passage pour un liquide, dans chacune des chambres de passage (3) un ou plusieurs inserts mobiles (20a, 20b) étant prévus, chaque insert (20a, 20b) pouvant être appuyé par une surface d'étanchéité (B) sur au moins un épaulement d'étanchéité (29a, 29b), les inserts (20a, 20b) pouvant être sollicités contre le sens d'écoulement par une force, par exemple par le poids propre et/ou la force d'un ou de plusieurs ressorts (19a, 19b), et chaque insert (20a, 20b) présentant des creux (23) dans une surface d'étanchéité (B) coopérant avec un épaulement d'étanchéité (29a, 29b) associé, de telle sorte que lors d'un soulèvement des inserts (20a, 20b) des épaulements d'étanchéité (29a, 29b) des sections transversales de passage variables sont formées et que le liquide passant entre les inserts (20a, 20b) et les épaulements d'étanchéité (29a, 29b) est tourbillonné dans les creux (23).

2. Dispositif de traitement selon la revendication 1, **caractérisé en ce que** les creux (23) en forme d'une ou de plusieurs rainures pour l'essentiel annulaires présentent des sections transversales pour l'essentiel en forme de demi-cercle.

3. Dispositif de traitement selon la revendication 1 ou 2, **caractérisé en ce que** chaque insert (20a, 20b), dans une zone opposée à sa surface d'étanchéité (B), présente une surface de butée (A), à chaque surface de butée (A) étant associé un épaulement de butée (30a, 30b) disposé en direction d'écoulement, qui limitent un mouvement de soulèvement des inserts (20a, 20b) des épaulements d'étanchéité (29a, 29b) suite à la pression d'écoulement, dans chaque surface de butée (A) des canaux (28) étant prévus, et lors d'un soulèvement des inserts (20a, 20b) le liquide passant entre les épaulements d'étanchéité (29a, 29b) et les épaulements de butée (30a, 30b) s'écoulant pour l'essentiel à travers les canaux (28).

4. Dispositif de traitement selon la revendication 3, **caractérisé par** des canaux (28) s'étendant pour l'essentiel radialement, qui sont divisés en plusieurs chambres de tourbillonnement (21), qui sont séparées les unes des autres au moyen de nervures (22) disposées pour l'essentiel verticalement par rapport à la paroi des canaux, les nervures (22) entre les chambres de tourbillonnement (21) étant chanfreinées en alternance pour ainsi obtenir des passages décalés cunéiformes pour le liquide.

5. Dispositif de traitement selon l'une quelconque des revendications 1 à 4, **caractérisé en ce que** des épaulements d'étanchéité et de butée (29a ; 29b, 30a ; 30b) sont formés en tant que surfaces d'un disque perforé (16a ; 16b ; 16c) opposées les unes aux autres.

6. Dispositif de traitement selon la revendication 5, **caractérisé en ce que** les disques perforés (16a - 16c) sont tenus à distance les uns par rapport aux autres au moyen d'éléments intermédiaires (17a, 17b).

7. Dispositif de traitement selon l'une quelconque des revendications 5 à 6, **caractérisé en ce que** chaque insert (20a, 20b) présente
x) dans une zone saillant, contre la direction d'écoulement, dans un premier disque perforé (16a ; 16b), des ouvertures d'admission (27),
x) dans une zone saillant, en direction d'écoulement, dans un deuxième disque perforé (16b ; 16c), des ouvertures d'évacuation (31), et
x) dans une zone centrale intermédiaire, des ouvertures d'écoulement (24),
les ouvertures (24, 27, 31) présentant la forme de rainures d'une section transversale en forme de demi-cercle s'étendant en direction d'écoulement.

8. Dispositif de traitement selon la revendication 7, **caractérisé en ce que** les ouvertures (24, 27, 31) sont réparties régulièrement le long des bords d'un insert (20a, 20b).

9. Dispositif de traitement selon l'une quelconque des revendications 1 à 8, **caractérisé en ce que** chaque insert (20a, 20b) présente la forme générale d'un disque.

10. Dispositif de traitement selon l'une quelconque des revendications 1 à 9, **caractérisé en ce que** chaque insert (20a, 20b), dans une zone située aussi bien en direction d'écoulement que contre la direction d'écoulement, présente des évidements (25a, 25b) pour recevoir des zones extrêmes de ressorts de compression (19a, 19b).

11. Dispositif de traitement selon la revendication 5 ou 6, **caractérisé en ce que** dans une zone d'admission de la chambre de passage (3) un premier disque perforé (16a) est appuyé contre un bord intérieur de la chambre de passage au moyen d'une bague d'étanchéité et d'amortissement (15a), et que dans une zone d'évacuation de la chambre de passage (3) un deuxième disque perforé (16c) est appuyé contre un disque de déviation (18) au moyen d'une bague d'étanchéité et d'amortissement (15b).

12. Dispositif de traitement selon l'une quelconque des revendications 1 à 11, **caractérisé en ce que** les disques perforés (16a - 16c) sont réalisés à partir d'un matériau électriquement conducteur, le potentiel électrochimique des disques perforés (16a - 16c) étant différent l'un par rapport à l'autre ou par rapport à d'autres éléments électriquement conducteurs à l'intérieur de la chambre de passage (3), et/ou que les inserts (20a, 20b) sont réalisés à partir d'un matériau électriquement conducteur, le potentiel électrochimique des inserts (20a, 20b) étant différent l'un par rapport à l'autre ou par rapport à d'autres éléments électriquement conducteurs de la chambre de passage (3).

13. Dispositif de traitement selon l'une quelconque des revendications 1 à 12, **caractérisé en ce que** chaque disque perforé (16a - 16c) et/ou chaque insert (20a, 20b) présente la forme d'un aimant.

14. Dispositif de traitement selon l'une quelconque des revendications 1 à 13, **caractérisé en ce qu'**un by-pass de reflux (8, 9) est prévu entre une zone d'évacuation et une zone d'admission des chambres de passage (3).

15. Dispositif de traitement selon la revendication 14, **caractérisé en ce que** le by-pass de reflux (8, 9) présente un canal d'écoulement (8) ainsi qu'un canal de reflux (9), et **en ce qu'**une pompe (13) est prévue dans le by-pass (8, 9).
